# FASCICULE DE BREVET EUROPEEN

(11) **EP 1 891 609 B1**
(45) Date de publication et mention de la délivrance du brevet: **30.11.2016**
(21) Numéro de dépôt: 06778587.3
(22) Date de dépôt: 08.06.2006
(51) Int. Cl.: G07C 9/00, G08B 13/196

(54) **PROCÉDÉ D'ANALYSE D'UNE PRÉSENCE DANS UN ESPACE**
VERFAHREN ZUR DETEKTIERUNG EINES GEGENSTANDES IN EINEM RAUM
METHOD FOR ANALYSING A PRESENCE IN A SPACE

(30) Priorité: 08.06.2005 FR 0505810
(43) Date de publication de la demande: 27.02.2008
(73) Titulaire: MORPHO, 92130 Issy-Les-Moulineaux (FR)
(72) Inventeur: FONDEUR, Jean-Christophe, 92300 Levallois-Perret (FR); LAMBERT, Laurent, 75017 Paris (FR); MONTEILLIET, Gilles, 95450 Us (FR)
(74) Mandataire: Lavialle, Bruno François Stéphane
(86) Numéro de dépôt international: PCT/FR2006/001295
(87) Numéro de publication internationale: WO 2006/131647

(56) Documents cités:
- EP-A- 0 448 803
- EP-A- 1 037 181
- US-B1- 6 600 509

## Description

La présente invention concerne un procédé d'analyse d'une présence dans un espace, utilisable notamment dans des systèmes automatisés de contrôle d'accès à des lieux ou d'identification de personnes.

### ARRIERE PLAN DE L'INVENTION

Dans les lieux à accès contrôlé, tels que les locaux contenant des informations sensibles ou renfermant des matières ou des objets dangereux ou précieux, il est de plus en plus fréquent de recourir à des systèmes automatiques d'autorisation d'accès comportant par exemple un dispositif d'identification par reconnaissance d'empreinte digitale ou d'iris pour vérifier que les personnes tentant d'accéder à ces lieux sont bien titulaires d'une autorisation d'accès. Ces dispositifs assurent une identification relativement fiable des personnes se soumettant au contrôle. Toutefois, ces seuls dispositifs ne permettent pas d'empêcher qu'un fraudeur, qui ne se serait pas soumis au contrôle d'identification, pénètre dans le lieu à accès contrôlé en même temps qu'une personne ayant satisfait au contrôle d'identification.

Pour obvier à cet inconvénient, il est courant d'utiliser des barrières de type tourniquet. Un fraudeur peut toutefois sauter cette barrière de sorte que le risque d'un accès du fraudeur est relativement important. En outre, ce type de barrière limite le flux de circulation et n'est guère pratique pour l'usager transportant des bagages ou pour une personne à mobilité réduite comme les personnes âgées ou les handicapés moteurs.

Il est connu par example du EP 1 037 181 A2, des systèmes de surveillance des accès mettant en oeuvre une caméra et un logiciel de traitement d'images permettant de détecter automatiquement le nombre de personnes qui tentent d'accéder au lieu surveillé. Un tel traitement d'images est complexe, gourmand en ressources informatiques et relativement long. Il n'est de plus efficace que si la ou les personnes tentant d'accéder au lieu se distinguent nettement de l'arrière-plan de l'image à traiter.

On a pensé à utiliser des dispositifs d'identification et des systèmes de surveillance dans les aéroports pour surveiller l'accès des passagers aux salles d'embarquement. Pour se faire, on a imaginé de disposer des sas aux entrées des salles d'embarquement pour canaliser les passagers et y héberger le dispositif d'identification et le dispositif de surveillance. Afin d'éviter que les passagers ne se sentent oppressés dans le sas, le sas est délimité en majorité par des parois transparentes. Cependant, dans une telle application, l'arrière-plan et l'éclairage du sas ne sont pas maîtrisés de sorte que les dispositifs de surveillance du type précité sont difficilement utilisables. En outre, le temps de traitement de l'image s'avère relativement élevé.

### OBJET DE L'INVENTION

Il serait donc intéressant de disposer d'un moyen permettant d'analyser de manière simple et fiable une présence dans un espace en limitant l'influence de contraintes extérieures sur l'analyse.

### BREVE DESCRIPTION DE L'INVENTION

A cet effet, on prévoit, selon l'invention, un procédé d'analyse d'une présence dans un espace selon la revendication 1 qui comporte entre outre les étapes de :
- projeter dans l'espace et en direction d'un écran au moins un faisceau lumineux de telle manière qu'au moins une partie d'un corps qui serait présent dans l'espace porte une ombre sur l'écran,
- analyser l'ombre portée sur l'écran.

Ainsi, l'analyse ne porte pas sur le corps lui-même mais sur l'ombre portée sur celui-ci sur un écran. En traitement d'image, l'image de l'ombre sur l'écran est une image binaire dont le traitement est relativement aisé. L'analyse de l'ombre du corps est de la sorte plus simple, fiable et rapide que l'analyse du corps lui-même et nécessite des ressources informatiques relativement limitées. En outre, la source du faisceau lumineux et l'écran peuvent facilement être agencés pour s'affranchir de contraintes environnementales. L'intensité et la longueur d'onde du faisceau lumineux et la couleur de l'écran peuvent être choisis pour limiter l'influence de l'éclairage ambiant sur la densité de l'ombre portée sur l'écran ; la source du faisceau lumineux et l'écran peuvent être positionnés de manière à rester discrets (la source du faisceau lumineux peut par exemple être disposée en hauteur et l'écran peut être formé par le sol et/ou le bas des murs délimitant l'espace)...

Selon l'invention, deux faisceaux lumineux sont projetés vers l'écran selon des directions non parallèles.

Si deux corps se trouvent alignés dans la direction du premier faisceau lumineux, les deux corps projettent sur l'écran une ombre qui peut correspondre à celle que porterait un seul des corps. Toutefois, les deux corps ne sont alors pas alignés dans la direction du deuxième faisceau lumineux qui va provoquer l'apparition sur l'écran d'une ombre représentative des deux corps.

Avantageusement, le faisceau lumineux a une longueur d'ondes situé hors d'un domaine visible.

Ainsi, lorsque le procédé est utilisé pour détecter la présence d'un individu, il est possible de mettre en oeuvre le procédé à l'insu de l'individu qui ne verra pas le faisceau lumineux et l'ombre portée sur l'écran.

Selon l'invention, l'analyse comprend une phase de détection de niveaux de gris de l'ombre portée sur l'écran.

Une analyse plus fine est ainsi obtenue notamment lorsque deux corps proches ne portent qu'une ombre sur l'écran.

D'autres caractéristiques et avantages de l'invention ressortiront à la lecture de la description qui suit de modes de mise en oeuvre particuliers non limitatifs de l'invention.

### BREVE DESCRIPTION DES DESSINS

Il sera fait référence aux dessins annexés, parmi lesquels :
- la figure 1 est une vue partielle en perspective d'un sas conforme à un premier mode de mise en oeuvre du procédé de l'invention,
- la figure 2 est une vue schématique de dessus de ce sas,
- la figure 3 est un diagramme illustrant les niveaux de gris d'une ombre portée sur l'écran de ce sas,
- la figure 4 est une vue schématique de dessus d'un sas conforme à un deuxième mode de mise en oeuvre de l'invention,
- la figure 5 est un diagramme illustrant les niveaux de gris d'une ombre portée sur l'écran.

### DESCRIPTION DETAILLEE DE L'INVENTION

Le procédé de l'invention est ici décrit en application à un système d'autorisation d'accès à un lieu pour analyser la présence d'individus.

En référence aux figures 1 à 3, conformément au premier mode de mise en oeuvre de l'invention, le système d'autorisation d'accès comprend un sas généralement désigné en 1, comportant des parois latérales 2, 3, s'étendant verticalement depuis le sol 4 pour définir un couloir 5 aux extrémités duquel sont ménagées une entrée 6 et une sortie 7 fermées par des portes. Le sas 1 héberge un dispositif d'identification 8 qui fonctionne par exemple par reconnaissance d'empreintes digitales ou d'iris et qui, connu en lui-même, n'a pas été détaillé dans la présente description.

Le sas 1 est équipé d'une source lumineuse 9 fixée en hauteur sur la paroi latérale 2 pour émettre un faisceau lumineux 10 dans le couloir 5 en direction d'un écran 11 ménagé sur une partie inférieure de la paroi latérale 3. La source lumineuse 9 est agencée pour produire un faisceau lumineux 10 tel que si un individu passe entre la source lumineuse 9 et l'écran 11, au moins une partie de l'individu porte une ombre sur l'écran 11. L'écran est en particulier choisi en adéquation avec l'éclairage de manière qu'une ombre portée sur l'écran se détache nettement sur celui-ci. Le faisceau lumineux 10 a ici une longueur d'ondes comprise dans le spectre infrarouge et l'écran 11 est ici une surface opaque de couleur uniforme, en l'occurrence blanche.

Le sas 1 est équipé d'une caméra 12 fixée au sas, ici au-dessus de l'entrée 4, pour fournir des images de l'écran 11. La caméra 12 est reliée à une unité de traitement d'images 13 connue en elle-même et à même de distinguer des niveaux de gris sur les images fournies par la caméra 12.

A titre d'exemple, lorsque deux individus A, B se trouvent dans le faisceau lumineux 10, ils portent sur l'écran 11 deux ombres qui se détachent nettement sur l'écran 11. La caméra 12 fournit alors à l'unité de traitement 13 un signal représentatif d'au moins une image sur laquelle l'unité de traitement 13 peut détecter deux zones de niveaux de gris élevé se détachant sur une zone blanche (les niveaux de gris sont schématisés sur le diagramme de la figure 3). On notera que, comme l'écran 11 possède des caractéristiques connues (puisque l'écran 11 est choisi par l'utilisateur), sa contribution au signal est connue et peut être négligée ou retenue comme une référence, les variations du signal ne résultant pas de cette contribution de l'écran étant le résultat d'une ombre portée sur l'écran. Il est ainsi possible d'analyser une présence dans l'espace 5 à partir d'une seule image.

Lorsque plusieurs individus sont détectés, l'unité de traitement 13 émet un signal d'alerte pour prévenir un opérateur afin que celui-ci vienne constater la présence des individus et demande une explication à ceux-ci.

Les éléments identiques ou analogues à ceux précédemment décrits porteront dans la suite de la description une référence numérique identique.

En référence aux figures 4 et 5, le système d'autorisation d'accès conforme au deuxième mode de réalisation comprend un sas 1 identique à celui du premier mode de réalisation.

Le sas 1 est toutefois ici équipé de deux sources lumineuses 20, 21 agencées pour projeter dans le couloir 5 deux faisceaux lumineux 22, 23 vers un écran 24 selon des directions non parallèles. Les faisceaux peuvent également être parallèles mais décalés dans l'espace.

L'écran 24 est positionné dans le sas 1 comme dans le premier mode de mise en oeuvre. L'écran 24 est dans le deuxième mode de mise en oeuvre un écran translucide et une caméra 25 est disposée d'un côté de l'écran 24 opposé aux sources lumineuses 20, 21.

A titre d'exemple, lorsque deux individus A, B se trouvent dans les faisceaux lumineux 22, 23, ils portent sur l'écran 24 une ombre unique qui se détache nettement sur l'écran 24. La caméra 25 fournit alors à l'unité de traitement 13 au moins une image sur laquelle l'unité de traitement 13 peut détecter deux zones de niveaux de gris moyen 26, 27 (correspondant à l'ombre résultant de l'obstruction d'un seul des faisceaux lumineux 22, 23) de part et d'autre d'une large zone de niveau de gris élevé 28 (correspondant à la superposition des ombres résultant de l'obstruction des faisceaux lumineux 22, 23) se détachant sur une zone blanche (les niveaux de gris sont schématisés sur le diagramme de la figure 5).

Si un seul individus se trouve dans les faisceaux lumineux 22, 23, il porte sur l'écran 24 une ombre unique qui se détache nettement sur l'écran 24. L'image fournie par la caméra 25 comporte alors deux zones de niveaux de gris moyen (correspondant à l'ombre résultant de l'obstruction d'un seul des faisceaux lumineux 22, 23) de part et d'autre d'une zone de niveau de gris élevé relativement étroite (correspondant à la superposition des ombres résultant de l'obstruction des faisceaux lumineux 22, 23) se détachant sur une zone blanche.

Avec deux faisceaux lumineux, la présence de plusieurs individus est déduite de la largeur des différentes zones de gris.

Comme précédemment, lorsque plusieurs individus sont détectés, l'unité de traitement 13 émet un signal d'alerte pour prévenir un opérateur afin que celui-ci vienne constater la présence des individus et demande une explication à ceux-ci.

Bien entendu, l'invention n'est pas limitée au mode de réalisation décrit et on peut y apporter des variantes de réalisation sans sortir du cadre de l'invention tel que défini par les revendications.

En particulier, le nombre de sources lumineuses peut être supérieur à deux et/ou une source lumineuse peut être mobile pour balayer l'espace à surveiller. La source lumineuse peut être agencée pour émettre un faisceau lumineux dont le spectre est situé dans le domaine visible ou à l'extérieur de celui-ci.

La source lumineuse peut être un flash synchronisé avec un dispositif de prise de vue.

L'écran peut être une surface opaque ou translucide, plane ou incurvée, sans solution de continuité ou formée de lames verticales décalées (de telle manière que la caméra puisse voir l'ombre porté sur l'écran tout en ayant son axe optique perpendiculaire à l'écran). L'ombre peut être analysée depuis le côté illuminé de l'écran ou, par exemple lorsque l'écran est translucide, l'ombre peut être analysée depuis un côté de l'écran opposé à une source du faisceau lumineux. L'écran peut être formé par une partie du sol ou du plafond et/ou par une partie inférieure d'une paroi attenante.

L'analyse peut être réalisée sur une ou plusieurs images.

D'autres applications que celles décrites sont en outre envisageables et par exemple la détection d'objets abandonnés sur le sol au moyen d'un faisceau lumineux rasant projetant une ombre de l'objet sur un écran disposé au ras du sol.

## Revendications

1. Procédé d'analyse d'une présence dans un espace (5), comportant les étapes de :
- projeter dans l'espace (5) et en direction d'un écran (11 ; 24) au moins deux faisceaux lumineux (10 ; 22, 23) de directions non parallèles, de telle manière qu'au moins une partie d'un corps (A, B) qui serait présent dans l'espace porte une ombre sur l'écran,
- analyser l'ombre portée sur l'écran, en détectant des zones de niveaux de gris de l'ombre portée sur l'écran (11 ;24), et en détectant des largeurs des zones de niveaux de gris pour déduire si soit un soit plusieurs corps sont présents dans l'espace.

2. Procédé selon la revendication 1, **caractérisé en ce que** les faisceaux lumineux (10) ont une longueur d'ondes située hors d'un domaine visible.

## Patentansprüche

1. Verfahren zur Präsenzanalyse in einem Raum (5), umfassend die Schritte:
- Projizieren mindestens zweier Lichtstrahlen (10; 22, 23) mit nicht parallelen Richtungen in den Raum (5) und in Richtung eines Bildschirms (11; 24) derart, dass mindestens ein Teil eines Körpers (A, B), der sich in dem Raum befindet, einen Schatten auf den Bildschirm wirft,
- Analysieren des auf den Bildschirm geworfenen Schattens, indem Graustufenzonen des auf den Bildschirm geworfenen Schattens detektiert und die Breiten der Graustufenzonen erfasst werden, um herzuleiten, ob entweder ein oder mehrere Körper in dem Raum vorhanden sind.

2. Verfahren nach Anspruch 1, **dadurch gekennzeichnet, dass** die Lichtstrahlen (10) eine Wellenlänge haben, die sich außerhalb eines sichtbaren Bereichs befindet.

## Claims

1. Method of analyzing a presence in a space (5), comprising the steps of:
- projecting at least two light beams (10; 22, 23) in directions that are not parallel into the space (5) and toward a screen (11; 24) in such a manner that at least a portion of a body (A, B), if present in the space, casts a shadow onto the screen,
- analyzing the shadow cast onto the screen, including detecting grey level areas in the shadow cast on the screen (11; 24) and detecting widths of grey level areas to deduce if either a body or a plurality of bodies is present in the space.

2. Method according to claim 1, **characterised in that** the light beams (10) have a wavelength situated outside a visible range.
